# EUROPÄISCHE PATENTSCHRIFT

(11) **EP 0 230 563 B1**
(45) Veröffentlichungstag und Bekanntmachung des Hinweises auf die Patenterteilung: **28.02.1990**
(21) Anmeldenummer: 86116695.7
(22) Anmeldetag: 01.12.1986
(51) Int. Cl.: D21G 1/00

(54) **Vorrichtung zum zueinander Positionieren von Walzenflächen**
Device for positioning the surfaces of rollers relative to each other
Dispositif pour régler la position de surfaces de rouleaux les unes par rapport aux autres

(30) Priorität: 23.12.1985 CH 5492/85
(43) Veröffentlichungstag der Anmeldung: 05.08.1987
(73) Patentinhaber: SULZER-ESCHER WYSS GMBH, D-88183 Ravensburg (DE)
(72) Erfinder: Stotz, Wolf-Gunter, D-7980 Ravensburg (DE)

(56) Entgegenhaltungen:
- DE-B- 1 184 621

## Beschreibung

Die Erfindung betrifft eine Vorrichtung zum zueinander Positionieren von Walzenflächen von Walzen, insbesondere von Zwischenwalzen in einem Kalander, welche die Walzenfläche zu heben, zu entlasten, von einer Arbeitsposition in eine andere gewünschte Position abzusenken und in dieser zu halten vermag, wozu an beiden Seiten der Walzenfläche mit hydraulischem Druckmedium beaufschlagbare Stellmotoren mit Kolben und Zylinder vorgesehen sind, denen Reguliervorrichtungen zugeordnet sind, die zwischen einer Druckquelle, dem Druckraum des Stellmotors und einem Behälter für das Druckmedium angeordnet sind.

Insbesondere dient eine solche Vorrichtung zum Entfernen der Walzenflächen schnell voneinander über einen definierten Weg und zum Entlasten zwecks Ausgleichs von unerwünschten Gewichten, darunter auch der sogenannten Randlasten an der einzelnen Walze.

Obzwar sicher eine solche Vorrichtung auch in anderen Gebieten der Technik zur Positionierung von mindestens zwei eine Materiallage mit Druck behandelnden Arbeitsflächen relativ zueinander anwendbar ist, ist doch das Gebiet der Kalander zur Veredelung von Materialbahnen ein typisches Anwendungsbeispiel dieser Erfindung.

Es ist bekannt, daß die Linienkraft an den Berührungsstellen zwischen den Walzenflächen, durch welche die Materialbahnen zur Behandlung geführt werden, über die Bahnbreite genau einstellbar sein muß, daß die Bahn über ihre ganze Breite überall eine gezielte Behandlung erfährt, wodurch eine gewünschte Qualität des behandelten Produkts erreicht werden kann.

Auch sehr kleine unerwünschte Unterschiede in den einzelnen Abschnitten der Behandlung können zu unbrauchbaren Produkten führen.

Zur Unterstützung der dazu erforderlichen Maßnahmen wurden die sogenannten Durchbiegungseinstellwalzen, wie z. B. die NIPCO-Walzen (geschützte Marke) entwickelt, mit denen sich gewünschte Linienkräfte, auch zonenweise über die Bahnbreite unterschiedlich, in den Berührungsstellen einstellen lassen.

Mit Erfolg werden die Durchbiegungseinstellwalzen auch in mehrwalzigen Kalandern zur Veredelung der Papierbahnen eingesetzt, z. B. als die unterste und/oder die oberste Walze und eventuell auch eine mittlere Walze des Walzenpakets des Kalanders.

Diese Durchbiegungseinstellwalzen weisen einen ruhenden Träger auf, um welchen ein Walzenmantel drehbar angeordnet ist. Dazwischen sind verstellbare Stützelemente vorgesehen, so daß der Mantel auch zum Träger seine Lage ändern kann und z. B. in Preßrichtung frei beweglich ist.

Abgesehen von dem Vorhergesagten ist es allgemein bekannt, um die gewünschten Linienkräfte in den einzelnen Spalten zu erreichen, den Einwirkungen der sogenannten überhängenden Gewichte oder Randgewichte durch Entlasten entgegenzuwirken. Darunter versteht man alle die Gewichte, die außerhalb des Randes der Materialbahn auf die Walzen wirken und bei der Belastung der Walze eine Rolle spielen. Das sind z. B. Gewicht des Endes des Walzenballens, Gewicht der Walzenzapfen, Walzenlager und Lagersupporte und verschiedene andere Gewichte, z. B. der Schaber, Umlenkwalzen und ähnliche Konstruktionen, die dort angeordnet werden müssen und die die Belastung, das heißt die Durchbiegung der einzelnen Walze beeinflussen.

Zur Verminderung der schädlichen Wirkung der überhängenden Gewichte sind z. B. Abstützungen bekannt, die die einzelne Walze an ihren Zapfen unterstützen, also gegen die Wirkungsrichtung dieser Lasten oder Gewichte kraftmäßig gerichtet sind.

Eine bereits durch die deutsche Auslegeschrift DE-A-1 184 621 bekanntgemachte Konstruktion bezieht sich auf ein Druckerzeugungssystem für Walzenkalander mit einer festen Gegenwalze und einer hydraulisch belasteten Arbeitswalze. Durch einen hydraulisch-pneumatischen Doppelkolben-Druckübersetzer wird der Arbeitsdruck gesteuert. Dadurch können die Anpreßkräfte unabhängig von der Position der Arbeitswalze geregelt werden. Ferner wird beschrieben, daß sich die Bewegung der Arbeitswalze relativ zur Gegenwalze durch Schaffung eines Ölausgleichsvolumens im Hydrauliksystem begrenzen läßt. Diese Elemente genügen jedoch nicht, um z. B. das Problem der Randgewichte zu lösen.

Ein weiteres Problem bei dem Kalanderbau ist die sogenannte Schnellentlastung, womit eine schnelle Entfernung der Walzen im Paket voneinander verstanden wird, was im Falle einer Störung notwendig sein kann, z. B. wenn eine zu behandelnde Bahn bricht. Auch dazu sind Lösungen bekannt, z. B. eine gemäß US-PS-4 266 475, wo beim z. B. schnellen Absenken der untersten Walze des Walzenpakets die einzelnen Walzen an einer Folge von hydraulisch positionierbaren Arretiervorrichtungen hängen bleiben, so daß sie auf diese Weise voneinander Abstand nehmen. Ein Nachteil ist, daß das ganze Gewicht des Walzenpakets, also aller Walzen, an der Haltevorrichtung der obersten Walze angehängt ist. Auch sind die aufwendigen, hauptsächlich der Positionierung der Arretiervorrichtungen dienenden Hydraulik-Zylinder an diesem Kalander nicht in der Lage, während des Kalanderbetriebes den Randgewichten entgegenzuwirken.

Zum Schnellentlasten der Zwischenwalzen, bzw. der betreffenden Walzenspalte, werden komplizierte und empfindliche Spindel-, Zahnräder- oder Schnecken-Konstruktionen angewendet, um jeder herabfallenden Walze je einen Anschlag in jedem Lagerbereich zuzuordnen, damit am Ende des Entlastungs-, bzw. Öflnungsvorganges die Walzen einen definierten Abstand voneinander haben oder hatten.

Diese möglichst automatisch arbeitenden Justiervorrichtungen sind in mehrwalzigen Kalandern deshalb vonnöten, weil Walzen mit Oberilächen aus verschiedenem Material, z. B. Walzen mit Oberflächen aus Papier oder Baumwolle benutzt werden, bei denen ihr Durchmesser je nach Nachbearbeitung der Oberfläche sich ändert. Damit ändert sich selbstverständlich die Summe von Durchmessern der Walzenballen in einem solchen Walzenpaket und so auch die Position der einzelnen Walze im Raum.

Auch dienen solche Haftevorrichtungen oft als gleichzeitige Einrichtung zum Anheben einer Walze, besonders wenn eine Walze größeren Durchmessers an die Stelle einer Walze kleineren Durchmessers eingebaut werden soll.

Es ist Aufgabe der vorliegenden Erfindung, eine Vorrichtung der anfangs beschriebenen Art vorzuschlagen, die fähig sein muß, alle diese vier angesprochenen Aufgaben, d.h. das Heben, Entlasten, Absenken oder Halten der Walzenfläche in einer gewünschten Position bei "Öffnen" des Kalanders zu gewährleisten. Insbesondere soll die Vorrichtung fähig sein, die sogenannten Randlasten zum Ausgleich aufzunehmen. Die Vorrichtung soll sich einfacher, bewährter Bauelemente bedienen und soll einfach und verläßlich einstellbar sein.

Diese Aufgabe ist erfindungsgemäß dadurch erfüllt, daß jeder Stellmotor zwischen der jeweiligen Walzenfläche und einem zugehörigen Gestell angeordnet ist, daß jede Reguliervorrichtung Mittel zum Beaufschlagen des Druckraumes mit unterschiedlichem Druck bis zum Höchstdruck der Druckquelle und zum Regulieren des Auslassens des Mediums aus dem Druckraum bis zum Halten eines vorgewählten Restvolumens des Mediums in dem Druckraum aufweist, so daß der Absenkweg der Walzenfläche aus jeder momentan eingenommenen Arbeitsposition heraus in die zu haltende abgesenkte Position automatisch immer gleich groß ist.

Dadurch wird die der Erfindung zugrunde liegende Aufgabe erfüllt. Die Vorrichtung bedient sich bekannter, bewährter Bauelemente. Auch die in den weiteren Patentansprüchen angegebene und vorzugsweise anzuwendende Reguliervorrichtung bedient sich bekannter Elemente und ist einfach überschaubar und arbeitet verlässlich. Der Absenkweg bleibt bei sich ändernder Arbeⁱts- position der Walzenfläche automatisch gleich lang.

Im weiteren wird der Erfindungsgegenstand und die durch ihn erreichbaren Vorteile näher beschrieben und erklärt. Die Beschreibung bezieht sich auf Zeichnungen, in welchen Ausführungsbeispiele des Erfindungsgegenstandes schematisch dargestellt werden.

Es zeigen:
- Figur 1 einen mehrwalzigen Kalander in Seitensicht,
- Figur 2 eine Durchbiegungsausgleichswalze in Seitensicht, teilweise geschnitten,
- Figur 3 eine Durchbiegungsausgleichswalze, teilweise in einem axialen Schnitt,
- Figuren 4, 5 und 6 die Vorrichtung in drei verschiedenen Arbeitssⁱtuationen,
- Figur 7 einen Stellmotor, der mit einer Zylinderkolbeneinheit integriert ist im partialen Schnitt,
- Figur 8 eine andere Ausführung der Zylinderkolbeneinheit,
- Figur 9 eine weitere Ausführung der Zylinderkolbeneinheit, und
- Figur 10 einen anderen mehrwalzigen Kalander in partieller Seitensicht.

Die Vorrichtung wird anhand eines Beispiels beschrieben, wo die Arbeitsflächen Walzenflächen 1 von in einem Kalander 2 angeordneten sieben Arbeitswalzen sind. Mittels der Vorrichtung werden die Arbeitsflächen, d.h. die einzelnen Walzen gehoben, entlastet, abgesenkt oder in einer gewünschten Postition gehalten, wenn die unterste Walzenfläche abgesenkt wird. Des weiteren ist es mit der Vorrichtung möglich, die einzelnen Walzen nach oben voneinander zu entfernen. Beim Entlasten der einzelnen Walze werden auch die sogenannten Randlasten, wie sie vorher beschrieben wurden, aufgenommen und es wird mit einer Kraft gegen die Auswirkungen der Randlasten auf das Verformen der jeweiligen Walze entgegengewirkt.

Ein Hauptbestandteil der Vorrichtung ist ein hydraulischer Stellmotor 3 mit einem Kolben 4 und einem Zylinder 5, der am Gestell 6 an je beiden Enden der jeweiligen Walze angeordnet ist. Der Stellmotor 3 ist jeweils zwischen der jeweiligen Walzenfläche 1 und ihrem zugehörigen Gestell 6 vorgesehen. In der Figur 1 ist die Vorrichtung nur von einer Seite zu sehen. Man muss sich vorstellen, dass ein Spiegelbild davon sich auch von der gegenübergesetzten Seite des Kalanders ergibt. Jedem Stellmotor 3 ist eine Reguliervorrichtung 7 zugeordnet, welche, wie es besonders in den Figuren 4, 5 und 6 zu sehen ist, zwischen einer Druckquelle 8, dem Druckraum 9 des Stellmotors 3 und einem Behälter 10 für das hydraulische Medium vorgesehen ist. Mittels dieser Reguliervorrichtung 7 ist es möglich, den Druckraum 9 mit unterschiedlichem Druck des hydraulischen Mediums bis zu dem Höchstdruck der der Druckquelle 8 entnehmbar ist, zu beaufschlagen. Weiter ist es damit möglich, das Medium aus dem Druckraum auszulassen, bis zu einem gewünschten Restvolumen und dieses Restvolumen in dem Druckraum zu halten. Auf diese Weise ist es mit Hilfe der Reguliervorrichtung 7 möglich, mit der Vorrichtung die vier gewünschten Funktionen, nämlich das Heben, Entlasten, Absenken oder Hallen der Walzenflächen 1 in der gewünschten relativen Position zueinander auszuführen.

In dem Walzenpaket des Kalanders sind drei Durchbiegungseinstellwalzen 12¹, 12² und 12³ mit in Press richtung frei beweglichen Walzenmänteln angeordnet, dabei ist die Walze 12 die unterste, die Walze 12¹ die oberste und die Walze 12² ist in der Mitte des Walzenpakets angeordnet.

Bei dem gezeigten Kalander gemäss Figur 1 ist eine z. B. aus DE-OS-3 004 657.2 bekannte Reguliervorrichtung angewendet, die es ermöglicht, dass das ganze Walzenpaket eine stabile Lage einnimmt, wodurch und wobei dann auch bei sich mit der Zeit ändernden Durchmessern der einzelnen Walzen zwischen den einzelnen Walzen immer die gewünschten Arbeitskräfte erzielt werden.

Bei den anderen Walzen sind die Walzenflächen die Oberflächen der Walzenballen 15. Deren Zapfen 16 sind an einem Ende eines Hebels 17 gelagert. Das andere Ende des Hebels 17 ist am Gestell schwenkbar angehängt. Diese Schwenkbewegung ermöglicht der Walze eine Bewegung im wesentlichen in der vertikalen Richtung. Dagegen sind die Durchbiegungseinstellwalzen 12 jeweils an einem festen, stehenden Gestellteil 14 gelagert. In diesem Falle, weil der Träger 13 der Durchbiegungsausgleichswalze 12 unbeweglich gegenüber dem Gestell 6 gelagert ist, ist der Stellmotor 3 zwischen dem Walzenmantel 11 und dem ruhenden Träger 13 angeordnet. Diese Anordnung ist in der Figur 2 und 3 zu sehen. So kann der Stellmotor 3 den Walzenmantel 11 gegenüber dem Träger 13 und das heisst auch gegenüber den anderen Walzen des Walzenpaketes des Kalanders in vertikaler Richtung bewegen und auch den Walzenmantel im Bereich seiner Enden entlasten. Im Falle der übrigen Walzen, die an den Hebeln 17 gelagert sind, ist der Stellmotor 3 jeweils einerseits, d.h. z. B. mit dem Zylinder an dem Hebel 17 mit Bolzen 41 befestigt und andererseits mit seiner Kolbenstange 40 an dem Gestell 6 befestigt, in diesem Falle mittels eines Bolzens 42 zu einem Stützteil 18, das selber zu dem Gestell 6 unbeweglich befestigt ist.

Die beschriebene Anordnung des Walzenpakets mit den mittels der Hebel 17 geführten übrigen Walzen hat den wesentlichen Vorteil, dass damit ein mögliches Kanten und Klemmen der einzelnen Walzen zum Gestell 6 verhindert wird, wie es bei den früheren Konstruktionen oft der Fall war. Mit dem Klemmen versteht sich das Klemmen der Walze, bzw. ihrer Schlittenführung während ihrer vertikalen Bewegung.

In der Ausführung gemäss Figur 10 ist ein Kalander gezeigt, in dem keine Durchbiegungseinstellwalzen eingesetzt sind. Alle Walzen sind übliche Walzen mit Walzenballen und Zapfen 16. Die Zapfen der obersten Walze sind im zum Gestell 6 befestigten Gestellteil 14 gelagert. Die unterste Walze kann mittels eines Posⁱtio- nierungsmotors 46 mit Kolben 44 im Druckraum 45 gehoben oder gesenkt werden. Die Walzen zwischen der obersten und der untersten Walze sind in Supporten 14¹ gelagert, die einen Schlittenteil 14² haben, der in der Schlittenführung 43 zum Gestell vertikal verschiebbar ist. Der Stellmotor 3 ist einerseits am Support 14, andererseits am Gestell 6 am Stützteil 18 abgestützt.

Wie es besonders gut in den Figuren 4,5 und 6 zu sehen ist, ist zum Betätigen der Vorrichtung, bzw. des hydraulischen Stellmotors 3 mit seinem Zylinder 5, Kolben 4, Kolbenstange 40 und Druckraum 9 eine Reguliervorrichtung 7 vorgesehen, welche zwischen einer Druckquelle 8, dem Druckraum 9 des Stellmotors 3 und einem drucklosen, zu der Atmosphäre offenen Behälter 10 für das hydraulische Medium angeordnet ist. Es ist möglich, den Druckraum 9 mit dem Höchstdruck bzw. Volldruck, der der Druckquelle 8 entnehmbar ist, oder mit einem nach Bedarf reduzierten Druck zu beaufschlagen. Dazu ist ein erstes Magnetventil 19 und ein Reduktionsventil 22 vorgesehen.

In Figur 4 ist der Hebevorgang gezeigt: Ist das Solenoidventil 19 in einer ersten Position, die in Figur 4 gezeigt ist, fliesst in den Druckraum 9 des Stellmotors 3 der Volldruck aus der Druckquelle 8 durch die Leitung 20, Ventilkanal 19¹ und weiter durch das zweite Magnetventil 23 durch seine Kanäle 24.

Zu der Figur 4 bleibt noch zu sagen, dass die dort gezeigte Situation eine Situation bei dem sogenannten Anheben darstellt, d.h., dass in diesem Falle die einzelnen Walzenflächen, d.h. die Walzen 1, voneinander am weitesten entfernt werden.

In Figur 5 ist das Entlasten, in Fachsprache das Nip-Relieving gezeigt: Wenn man den Druckraum 9 mit einem reduzierten Druck beaufschlagen will, verschiebt man das erste Magnetventil 19 in eine zweite Position, die in der Figur 5 gezeigt ist. Der Druck aus der Druckquelle 8 wird in dem Reduktionsventil 22 auf ein gewünschtes Mass reduziert und das Druckmedium fliesst weiter durch die Leitung 21 und durch den nun geöffneten Kanal 19² des ersten Magnetventils 19 durch die Wege 24¹ und 24² im zweite Magnetventil 23 in den Druckraum 9. Dieser reduzierte Druck, der mittels des Reduktionsventils 22 eingestellt ist, ist gerade so hoch, um durch seine Wirkung im Druckraum z. B. die erwähnten überhängenden Gewichte oder Randlasten aufzunehmen, bzw. ihnen entgegenzuwirken. Dies hindert selbstverständlich nicht den Kolben 4 des Stellmotors 3 sich in vertikaler Richtung zu bewegen und eine Arbeitsposition frei automa. tisch einzunehmen, die durch die Walzendurchmesser der einzelnen Walzen in dem Walzenpaket, bzw. die Position der Unterwalze gegeben ist. Diese Bewegung ist also keinesfalls durch die Stellmotoren 3 behindert.

Schnollentfomung oder sogenannte Schnellentlastung mit Positionierung wird in Figur 6 gezeigt: Es geht durch Absenken der Walzen in Bruchteilen einer Sekunde vor sich. Dies geschieht zunächst durch Absenken der untersten Kalanderwalze (12³ in Figur 1). Das Absenken der Walzenfläche geschieht durch Betätigung des zweiten Solenoidvontils 23 durch Verschieben in seine zweite Position, wie eben in der Figur 6 gezeigt ist. Damit ist die Zufuhr des hydraulischen Mediums von der Leitung 8 über die Leitungen 24 und 30 zu dem Druckraum 9 geschlossen. Der Druckraum 9 ist nun über das Magnetventil 23 nur noch durch seinen Kanal 25 an den Behälter 10 angeschlossen, in welchen das Medium jetzt frei ausfliessen kann. Dadurch bewegt sich freilich der Kolben 4 in dem Zylinder 5 in Richtung zum Boden des Zylinders.

Zwecks Positionierung der Walze beim Absenken ist der Weg des Kolbens 4 begrenzt. Dies kann durch irgendwelche an dem Gestell 6 angeordnete Puffer eingerichtet sein. Erfindungsgemäss ist dazu ein hydraulischer Anschlag vorgesehen. So ein hydraulischer Anschlag ist in den Figuren 4 - 9 in Beispielen gezeigt. Es ist eine Zylinderkolbeneinheit 26 vorgesehen, wo ein F'4olben 27 zwei Zylinderräume 28 und 29 voneinander abgrenzt. Diese Einheit 26 ist parallel zu der Leitung 30 geschaltet, die zu dem Druckraum 9 des Stellmotors 3 führt. Die Parallelschaltung ist bezüglich des Druckraumes 28 der Einheit mittels der Leitung 30¹ und bezüglich des Druckraumes 29 mittels einer Leitung 30² hergestellt. D.h., dass beispielsweise beim Füllen des Druckraumes 9 mit dem hydraulischen Medium dieses sowohl in den Druckraum 9, wie auch in die parallel zugeschalteten Druckräume 28 und 29 der Einheit 26 fliesst und die Druckräume auffüllt. Dabei wird jedoch dafür gesorgt, dass der Kolben 27 immer zu einer Seite zu einem ersten Ruheanschlag 31 verschoben wird. Dies ist in Fällen von Figuren 4, 5, 6 und 8 dadurch bewerkstelligt, dass die hydraulisch wirksame Fläche des Kolbens 27 gegenüber den einzelnen Druckräumen 28 bzw. 29 verschieden gross ist. Nämlich, in dem Druckraum 29 ist sie kleiner als in dem Druckraum 28. Die Verkleinerung ist verursacht durch Anbringen der Kolbenstange 32 an dem Kolben 27, die so die hydraulisch wirksame Fläche des Kolbens 27 um ihre Querschnittsfläche verkleinert. Da die hydraulisch wirksame Fläche des Kolbens 27 in dem Raum 28 grösser ist als in dem zweiten Druckraum 29, wird der Kolben 27 automatisch der Stirnseite 35 des Druckraumes 9 verschoben, wo sich der Anschlag 31 für den Kolben 27 befindet, auch wenn in den beiden Druckräumen 28, 29 derselbe Druck herrscht wie in dem Druckraum 9.

Die parallel angeschlossene Zylinderkolbeneinheit 26 ist das Element, welches die automatische Positionseinnahme der einzelnen Walze ermöglicht, denn auf beiden Seiten des Kolbens 27 herrscht der gleiche Druck, auch beim Ändern der Position des Kolbens 4.

Wenn es jetzt zum Absenken der Walze kommen soll, ist der Teil der Leitung 30 gegenüber dem Magnetventil 23 gesperrt, wie es in Figur 6 gezeigt ist. Das Medium wird jetzt von dem Druckraum 9 durch die Leitung 30 und 30² in den Druckraum 29 der Einheit 26 fliessen.

Dadurch wird der Kolben 27 zu der anderen Seite verschoben in Richtung in den Raum 28 und drückt dabei das dort vorhandene Medium durch die Leitung 30\ das jetzt durch das ver-Mhobene Magnetventil 23 durch den Kanal 25 herausfliesst.

In einer typischen einfachen Bauart ist an der Kolbenstange 32 ein Anschlag 36 vorgesehen. Die Kolbenstange ragt aus der Einheit 26 durch die Stirnwand 35 heraus und ist mit einem verstellbaren Anschlag 36 versehen. Durch Verschieben dieses Anschlags 36 lässt sich der Weg des Kolbens 27 von dem Anschlag an der Stirnseite 35 weg nach Belieben begrenzen. Damit ist der oben angegebene hydraulische Anschlag konstruiert und ein gewünschtes Restvolumen kann in dem Druckraum 9 des Stellmotors gehalten werden.

Um eventuelle mechanische Hartschläge zu verhindern in dem soeben beschriebenen Fall des Anschlageinstellens, kann das Abfliessen des Druckmittels aus dem Raum 28 der Einheit 26 gedrosselt werden. Dies kann mittels einer Drosselvorrichtung 39 erzielt werden, die in dem Abflussweg aus dem Druckraum 9, bzw. 28 angeordnet ist und zeitabhängig oder wegabhängig vom Hub des Kolbens 27 abhängig verstellbar ist.

In der Leitung kann z. B. zwischen den Magnetventilen 19 und 23 eine Drosselvorrichtung (nicht gezeichnet) angeordnet sein zum Dämpfen von Schwingungen oder Flattern in dem System zwischen dem Druckraum 9 des Stellmotors und der Druckquelle 8.

Das gezeigte hydraulische System entlüftet sich selbständig. Dazu sind die Anschlüsse zu den einzelnen Druckräumen 9 des Stellmotors 3 und 28 und 29 der Zylinderkolbeneinheit jeweils an der obersten Stelle des bezüglichen Raumes vorgesehen. Weiter ist der zur Atmosphäre offene Behälter 10 an der obersten Stelle des Systems angeordnet und mit einem Überlauf 10¹ versehen zur Verbindung zu der Druckquelle.

Es wäre auch möglich, nach Bedarf ein übliches Entlüften des Systems mittels Entlüftungsventilen vorzusehen.

In den bereits beschriebenen Figuren 4, 5, 6 und auch in der Figur 8 ist die Zylinderkolbeneinheit 26 jeweils als ein separates Bauteil dargestellt, welches mit Leitungen mit dem Magnetventil 23 wie auch mit dem Druckraum 9 verbunden werden muss. Aus Sicherheits- oder Platzgründen wird auch ein mit der Zylinderkolbeneinheit integrierter Stellmotor 3 vorgeschlagen. Ein solcher ist in Figur 7 dargestellt. Der Druckraum 9 des Stellmotors und die Druckräume 28 und 29 der Zylinderkolbeneinheit sind in einem gemeinsamen Zylinder 5 des Stellmotors 3 untergebracht, so dass der Druckraum 9 direkt in den Druckraum 29 und nicht, wie oben bei der Zylinderkolbeneinheit 26 beschrieben, über Leitungen übergeht. An der Grenze zwischen dem Druckraum 9 und dem Druckraum 29 ist ein Anschlag 31 vorgesehen, an dem der Kolben 27 zum Ruhen kommen soll. Dies ist dadurch erzielt, dass der Kolben 27 in diesem Falle zusätzlich mittels einer Feder 37 belastet ist, die in dem Druckraum 28 angeordnet ist, so dass der Kolben immer zu dem Anschlag 31 verschoben wird, auch wenn der Druck des Druckmediums beiderseits des Kolbens 27 der gleiche ist. Der Weg des Kolbens 27 von dem Anschlag 31 weg ist, zum Beispiel durch eine einstellbare Stellschraube 38 begrenzbar, welche gegen die mit der Feder 37 zusätzlich belastete Seite 34 des Kolbens 27 gerichtet ist. Die Funktion dieses mit der Einheit 26 integrierten Stellmotors 3 ist die gleiche, wie oben mit den Figuren 4 - 6 beschrieben. Der Druckraum 9 ist an die Leitung 30 angeschlossen, zu der die Leitung 30' angeschlossen ist, die in den Druckraum 28 führt. D.h., dass beim Führen des Druckmediums in den Druckraum 9 durch die Leitung 30 gleichzeitig auch der Druckraum 28 mit dem Medium durch die Leitung 30' gefüllt wird, wobei auf den beiden Seiten des Kolbens 27 der gleiche Druck ist. Durch die Wirkung der Feder 37 wird jedoch der Kolben 27 in die Anfangsstellung an dem Anschlag 31 verschoben. Beim Absenken der Walze wird das Magnetventil 23 in die Position geschoben, die in Figur 6 gezeichnet ist und bei welcher die Leitung 30 durch das Magnetventil 23 gesperrt ist und die Leitung 30' mit dem Behälter 10 verbunden ist. Auf diese Weise fliesst das Druckmedium aus dem Druckraum 9 direkt in den Raum 29 hinter dem Anschlag 31 unter Verschieben des Kolbens 27 von dem Anschlag 31 weg in den Druckraum 28, aus welchem das Medium herausgedrückt wird, bis der Kolben 27 an der Anschlagschraube 38 zum Ruhen kommt. Selbstverständlich kann auch in diesem Falle an der Leitung 30¹ eine Drosselvorrichtung, die unter Bezeichnung 39 vorher beschrieben wurde, vorgesehen sein.

In Figur 8 wird eine Zylinderkolbeneinheit 26 gezeigt, die sich von den Einheiten, die in den Figuren 4, 5 und 6 gezeigt wurden, durch die Anordnung des Anschlags unterscheidet. Der Anschlag ist nun nicht an der Kolbenstange 32 untergebracht, sondern er ist mittels einer Stellschraube 38¹ realisiert, die gegen die dem Druckraum 28 zugeneigte Fläche des Kolbens 27 gerichtet ist.

In Figur 9 ist eine andere Ausführung der Zylinderkolbeneinheit gezeigt, die keine Kolbenstange am Kolben 27 aufweist. Mittels einer Druckfeder 37 wird hier der Kolben 27 zum Anschlag 31 gedrückt.

Anstelle der beschriebenen Anordnungen zum Verschieben des Kolbens 27 zur Anschlagstelle 31 hin, wäre es auch möglich, in dieser Phase in den Raum 28 einen grösseren Druck einzulassen als er in dem Raum 29 waltet. Dieser grössere Druck würde automatisch mit dem Befehl zum Auslassen des Mediums aus dem Druckraum 9 abgestellt.

Die Erfindung ist keineswegs nur auf die Gegenstände der zu ihrer Erklärung dargestellten und beschriebenen Ausführungsbeispiele begrenzt. Dies betrifft auch den Gegenstand der Reguliervorrichtung 7, die auch mit anderen, z. B. elektronisch gesteuerten Mitteln und anderen Ventilkombinationen vorstellbar ist.

So z. B. das Absenken, bzw. der Absenkweg des Zylinders 5 bzw. der Walzenfläche 1 in eine gewünschte Position kann auch mit anderen Mitteln sichergestellt werden als mit den bisher beschriebenen Einheiten 7 bzw. 26. Da wird z. B. an einen sogenannten Timer gedacht, der in Anspruch 16 definiert ist, oder auch z. B. an ein Wegmeßsystem, das in Ansprüchen 17 bis 19 umrissen ist. Dabei kann man sich ein Schnellschlussventil anstelle der Zylinderkolbeneinheit 26 vorstellen, das das Abfliessen des hydraulischen Mediums aus dem Stellmotor 3 beendet.

Diese Vorrichtung zur Positionierung von Walzenflächen in einem Kalander wäre auch in den Fällen in solchen Pressvorrichtungen anwendbar, wo nicht nur zylindrische, sondern auch plane oder gewellte Pressflächen, die zur Behandlung eines Gutes gegeneinander gedrückt werden, und zum Beispiel in mehreren Etagen übereinander angeordnet sind, verwendet werden.

## Patentansprüche

1. Vorrichtung zum zueinander Positionieren von Walzenflächen (1) von Walzen, insbesondere Zwischenwalzen in einem Kalander (2), welche die Walze zu heben, zu entlasten, von einer Arbeitsposition in eine andere gewünschte Position abzusenken und in dieser zu halten vermag, wozu an beiden Seiten der Walzenflächen (1) mit hydraulischem Druckmedium beaufschlagbare Stellmotoren (3) mit Kolben (4) und Zylindern (5) vorgesehen sind, denen Reguliervorrichtungen (7) zugeordnet sind, die zwischen einer Druckquelle (8), dem Druckraum (9) des Stellmotors (3) und einem Behälter (10) für das Druckmedium angeordnet sind, dadurch gekennzeichnet, daß jeder Stellmotor (3) zwischen der jeweiligen Walzenfläche (1) und einem zugehörigen Gestell (6) angeordnet ist, daß jede Reguliervorrichtung (7) Mittel zum Beaufschlagen des Druckraumes (9) mit unterschiedlichem Druck bis zum Höchstdruck der Druckquelle (8) und zum Regulieren des Auslassens des Mediums aus dem Druckraum (9) bis zum Halten eines vorgewählten Restvolumens des Mediums in dem Druckraum (9) aufweist, so daß der Absenkweg der Walzenfläche (1) aus jeder momentan eingenommenen Arbeitsposition heraus in die zu haltende abgesenkte Position automatisch immer gleich groß ist.

2. Vorrichtung nach Anspruch 1, dadurch gekonnzakhnet daß die Walzenfläche (1) die Au-Benfläche des rotierbaren Mantels (11) einer Durchbiegungseinstellwalze (12) ist, welcher über seine ganze Länge in Preßrichtung zu einem feststehenden Trager (13) beweglich ist, und daß der Stellmotor (3) jeweils an beiden Seiten zwischen dem Mantelende und dem feststehenden Träger (13) der Durchbiegungseinstellwalze (12) angeordnet ist, wobei der Träger (13) beiderseits an einem Gestellteil (14) abgestützt ist.

3. Vorrichtung nach Anspruch 1, dadurch gekennzeichnet daß die Walzenfläche (1) die Au-Benfläche des Walzenballens (15) einer Walze ist, deren Zapfen (16) jeweils an einem Ende eines Hebels (17) gelagert sind, dessen anderes Ende am Gestell (6) schwenkbar angehängt ist, und daß der Stellmotor (3) einerseits an dem Hebel (17), andererseits im Gestell (6), abgestützt ist.

4. Vorrichtung nach Anspruch 1, dadurch gekennzeichnet daß die Reguliervorrichtung (7) ein erstes Magnetventil (19) aufweist zum Führen des Druckmediums entweder mit vollem (20) oder mit reduziertem (21) Druck zum Druckraum (9) des Stellmotors (3).

5. Vorrichtung nach Anspruch 1, dadurch gekennzeichnet daß die Reguliervorrichtung (7) ein dem Druckraum (9) des Stellmotors (3) vorgelagertes Magnetventil (23) aufweist, mit Leitungen zum Führen des Druckmediums zum Druckraum (9) hinein oder heraus.

6. Vorrichtung nach Anspruch 1, dadurch gekennzeichnet daß der Weg des Kolbens (4) des Stellmotors (3) durch Einstellen des Restvolumens begrenzbar ist.

7. Vorrichtung nach Anspruch 6 zum Begrenzen des Weges des Kolbens (4), dadurch gekennzeichnet daß dem Stellmotor (3) eine Zylinderkolbeneinheit (26) zugeordnet ist, wo ein Kolben (27) zwei Zylinderräume (28 und 29) voneinander abtrennt, die parallel an die zum Druckraum (9) des Stellmotors (3) führende Leitung (30) angeschlossen sind, wobei der Kolben (27) in einem Zylinderraum (28) mit einer größeren Kraft belastet ist als in dem zweiten Zylinderraum (29), so daß der Kolben (27) beim gleichzeitigen Füllen des Druckraumes (9) des Stellmotors (3) und dieses Zylinderraumes (28) mit dem Druckmedium bis zu einer Anschlagstelle (31) verschoben wird, wodurch ein zweiter Zylinderraum (29) abgeteilt wird, der mit dem Druckraum (9) des Stellmotors (3) verbunden ist, und daß der Weg des Kolbens (27) beim Absenken der Walzenfläche (1) von der Anschlagstelle (31) weg mittels einer Anschlagvorrichtung (36,38,38¹) begrenzbar ist.

8. Vorrichtung nach Anspruch 7, dadurch gekennzeichnet daß die Zylinderkolbeneinheit (26) ein separates Bauteil (Fig. 4, 5, 6, 8, 9) ist, wobei der Kolben (27) mit einer Kolbenstange (32) verbunden ist, die die hydraulisch wirksame Fläche dieser Seite (33) des Kolbens (27) gegenüber der anderen Seite (34) des Kolbens (27) um ihre Querschnittsfläche verkleinert.

9. Vorrichtung nach Anspruch 8, dadurch gekennzeichnet daß die Kolbenstange (32) durch die Stirnwand (35) der Zylinderkolbenoinheit (26) geführt ist, und daß ihr herausragender Teil mit einem verstellbaren Anschlag (36) versehen ist, wodurch der Weg des Kolbens begrenzbar ist.

10. Vorrichtung nach Anspruch 7, dadurch gekennzeichnet, daß die Zylinderkolbeneinheit (26) mit dem Stellmotor (3) integriert ist (Fig. 7), so daß der Druckraum (9) des Stellmotors (3) direkt in den einen Zylinderraum (29) der Zylinderkolbeneinheit (26) übergeht, der an einem Anschlag (31, Figur 7) anfängt, wobei die andere Seite (34) des Kolbens (27) mit dem Druck einer Feder (37) zusätzlich belastet ist, und der Weg des Kolbens (27) von dem Anschlag (31, Figur 7) weg durch eine gegen diese Seite (34) des Kolbens (27) einstellbare Anschlagvorrichtung (38) begrenzbar ist.

11. Vorrichtung nach einem der vorherigen Ansprüche, dadurch gekennzeichnet, daß der Abfluß des Mediums aus dem Druckraum (9) mit einer Drosselvorrichtung (39) versehen ist.

12. Vorrichtung nach Anspruch 11, dadurch gekennzeichnet daß eine Drosselvorrichtung (39) vorgesehen ist, deren Drosselwirkung während des Senkens der Walzenfläche (1) veränderbar ist, gegebenenfalls wegabhängig verändert wird.

13. Vorrichtung nach den Ansprüchen 5 und 6, dadurch gekennzeichnet daß in der Leitung zwischen dem Druckraum (9) und der Druckquelle (8) eine Drosselvorrichtung zum Dämpfen von Schwingungen in dem System zwischen dem Druckraum (9) des Stellmotors (3) und der Druckquelle (8) vorgesehen ist.

14. Vorrichtung nach Anspruch 1, dadurch gekennzeichnet daß die Zapfen (16) der die Walzenfläche (1) aufweisenden Walze an beiden Seiten in Supporten (14') gelagert sind, deren Schlittenteile (14²) in Schlittenführungen (43) im Gestell (6) verschiebbar angeordnet sind, und daß der Stellmotor (3) einerseits an dem Support (14¹), andererseits am Gestell (6) abgestützt ist.

15. Vorrichtung nach Anspruch 7, dadurch gekennzeichnet daß zum Selbstentlüften des hydraulischen Systems die Anschlüsse zu den einzelnen Druckräumen (9, 28, 29) des Stellmotors (3) und der Zylinderkolbeneinheft (26) jeweils an der obersten Stelle des bezüglichen Raumes vorgesehen sind, und daß der Behälter (10) an der obersten Stelle des Systems angeordnet ist.

16. Vorrichtung nach Anspruch 1, dadurch gekennzeichnet daß ein Signal zum Beendigen bzw. Sperren des Auslassens des Druckmediums aus dem Druckraum (9 zeitlich so viel nach dem Signal zum Starten des Absenkens erfolgt, daß die Absenk- bzw. Auslassdauer die Größe des gewünschten Absenkweges bestimmt.

17. Vorrichtung nach Anspruch 1, dadurch gekennzeichnet daß ein Wegmeßsystem den Weg des Kolbens (4) verfolgt und im Moment des Zurücklegens des gewünschten Absenkweges ein Sperren des Ausfließens des Druckmediums aus dem Druckraum (9) veranlaßt, wodurch die Fallhöhe. d.h. der Absenkweg der Walzenfläche (1) begrenzt ist.

18. Vorrichtung nach Anspruch 17, dadurch gekennzeichnet daß ein Signal zum Beendigen bzw. Sperren des Auslassens des Druckmediums aus dem Druckraum (9) von einem Wegmeßsystem für den Weg des Kolbens (4) im Zylinder (5) weg von der im Moment des Absenkbeginns vorhandenen Höhenlage der Walzenfläche (1) abgegeben wird, wobei das Wegmeßsystem jeweils an, bzw. in den beiden Stellmotoren (3) der jeweiligen Walzenfläche (1) vorgesehen ist.

19. Vorrichtung nach Anspruch 17, bzw. 18, dadurch gekennzeichnet, daß das Signal zur Absenkwegbestimmung, bzw. Begrenzung der individuellen Fallhöhen der einzelnen Walzenflächen (1) von einem gemeinsamen Signalgeber (50) abgegeben wird, wobei ein Signalgeber (50) an mindestens einer Seite des Kalanders (2) vorgesehen ist, welcher die einzelnen Stellmotoren (3) an beiden oder gegebenenfalls an der jeweiligen Seite des Kalanders (2) steuert.

20. Vorrichtung nach Anspruch 1, dadurch gekennzeichnet daß ein notwendiger Druck, der in Stellmotoren (3) zum Entlasten der jeweiligen Walzenfläche (1) jeweils anzuwenden ist, nach Meßergebnis einer Messung der mechanischen Spannung in dem jeweiligen Walzenzapfen (13, 16) eingestellt wird, wobei eine minimale Spannung an diesen Stellen angestrebt, bzw. zu erreichen ist.

## Revendications

1. Dispositif pour positionner, les unes par rapport aux autres, les surfaces de cylindrage (1) de rouleaux, en particulier de rouleaux intermédiaires dans une calandre (2), capable de soulever les rouleaux, de les soulager, de les descendre d'une position de travail en une autre position désirée et de les y maintenir, des moteurs de réglage (3) avec des pistons (4) et des cylindres (5) étant prévus à cet effet sur les deux côtés des surfaces de cylindrage (1), ces moteurs pouvant être alimentés avec un fluide hydraulique sous pression et étant associés à des dispositifs de régulation (7) disposés entre une source de pression (8), la chambre à pression (9) du moteur de réglage (3) et un récipient (10) pour le fluide sous pression, caractérisé en ce que chaque moteur de réglage (3) est disposé entre les surfaces de cylindrage (1) correspondantes et un bâti (6) associé, en ce que chaque dispositif de régulation (7) présente des moyens pour alimenter la chambre à pression (9) sous des pressions différentes allant jusqu'à la pression maximale de la source de pression (8) et pour régler l'évacuation du fluide hors de la chambre à pression (9) jusqu'au maintien d'un volume restant prédéterminé du fluide dans la chambre à pression (9), de telle sorte que la course de descente des surfaces de cylindrage (1), à partir de chaque position de travail prise momentanément, jusqu'en la position descendue à maintenir, est automatiquement toujours de la même grandeur.

2. Dispositif selon la revendication 1, caractérisé en ce que la surface de cylindrage (1) est la surface extérieure de l'enveloppe tournante (11) d'un rouleau à réglage de flexion (12), laquelle est mobile sur toute sa longueur dans le sens du pressage par rapport à un support fixe (13), et en ce que le moteur de réglage (3) est chaque fois disposé sur les deux côtés entre l'extrémité de l'enveloppe et le support fixe (13) du rouleau à réglage de flexion, le support (13) étant appuyé des deux côtés à un élément (14) du bàti.

3. Dispositif selon la revendication 1, caractérisé en ce que la surface de cylindrage (1) est la surface extérieure du corps (15) d'un rouleau dont les tourillons (16) reposent chaque fois à l'extrémité d'un levier (17) dont l'autre extrémité est articulée sur le châssis (6), et en ce que le moteur de réglage (3) prend appui d'un côté sur le levier (17) et d'autre part sur le bâti (6).

4. Dispositif selon la revendication 1, caractérisé en ce que le dispositif de régulation (7) présente une première électrovanne (19) pour conduire le fluide sous pression, soit à pleine pression (20), soit à pression réduite (21) dans la chambre à pression (9) du moteur de réglage (3).

5. Dispositif selon la revendication 1, caractérisé en ce que le dispositif de régulation (7) présente une électrovanne (23) en amont de la chambre à pression (9) du moteur de réglage (3), avec des conduites pour diriger le fluide vers la chambre à pression (9) ou hors de celle-ci.

6. Dispositif selon la revendication 1, caractérisé en ce que la course du piston (4) du moteur de réglage (3) peut être limitée en réglant le volume restant.

7. Dispositif selon la revendication 6 pour limiter la course du piston (4), caractérisé en ce que le moteur de réglage (3) est associé à une unité cylindre/piston (26) dans laquelle un piston (27) sépare l'une de l'autre deux chambres de cylindre (28 et 29) raccordées en parallèle à la conduite (30) conduisant à la chambre de pression (9) du moteur de réglage (3), le piston (27) étant soumis dans une des chambres (28) du cylindre à une force plus grande que dans la deuxième chambre (29) du cylindre, de telle sorte que le piston (27) est poussé jusqu'à une butée (31) lors du remplissage simultané de la chambre à pression (9) du moteur de réglage (3) et de cette chambre (28) du cylindre avec le fluide sous pression, grâce à quoi une deuxième chambre (29) du cylindre, reliée à la chambre à pression (9) du moteur de réglage (3) devient isolée, et en ce que la course du piston (27) l'éloignant de la butée (31), lors de la descente de la surface de cylindrage (1), peut être limitée au moyen d'un dispositif de butée (36,38,38').

8. Dispositif selon la revendication 7, caractérisé en ce que l'unité cylindrelpiston (26) est une élément séparé (Figures 4, 5, 6, 8, 9), le piston (27) étant relié à une tige de piston (32) qui réduit la surface hydrauliquement active de cette face (33) du piston (27) par rapport à l'autre face (34) du piston (27), d'une quantité égale à la surface de sa section transversale.

9. Dispositif selon la revendication 8, caractérisé en ce que la tige (32) du piston est guidée à travers la paroi frontale (35) de l'unité cylindre/piston (26), et en ce que sa partie dépassante est munie d'une butée réglable (36) grâce à laquelle la course du piston peut être limitée.

10. Dispositif selon la revendication 7, caractérisé en ce que l'unité cylindre/pieton (26) est intégrée avec le moteur de réglage (3) (Figure 7), de telle sorte que la chambre à pression (9) du moteur de réglage (3) se prolonge directement dans la chambre (29) de l'unité cylindre/piston (26), qui commence au droit d'une butée (31, Figure 7), tandis que rautre face (34) du piston (27) est additionnellement soumise à la pression d'un ressort (37) et que la course du piston (27) l'éloignant de la butée (31, Figure 7) peut être limitée par un dispositif (38) de butée réglable contre cette face (34) du piston (27).

11. Dispositif selon une des revendications précédentes, caractérisé en ce que la conduite d'évacuation du fluide hydraulique hors de la chambre à pression (9) est munie d'un dispositif d'étranglement (39).

12. Dispositif selon la revendication 11, caractérisé en ce qu'un dispositif d'étranglement (39) est prévu, dont l'effet d'étranglement pendant la descente de la surface de cylindrage (1) est modifiable, la cas échéant en fonction de la course.

13. Dispositif selon les revendications 5 et 6, caractérisé en ce qu'il est prévu, sur la conduite entre la chambre à pression (9) et la source de pression (8), un dispositif d'étranglement pour amortir les oscillations dans le système entre la chambre à pression (9) du moteur de réglage (3) et la source de pression (8).

14. Dispositif selon la revendication 1, caractérisé en ce que les tourillons (16) du rouleau présentant la surface de cylindrage (1) sont montés des deux côtés dans des supports (14¹) dont les coulisseaux (14²) sont disposés de manière coulissante dans des glissières de guidage (43) dans le bâti (6), et en ce que le moteur de réglage (3) prend appui d'un côté sur le support (14¹) et de l'autre côté sur le bâti (6).

15. Dispositif selon la revendication 7, caractérisé en ce que, pour le dégazage automatique du système hydraulique, les raccords sur les diverses chambres à pression (9, 28, 29) du moteur de réglage (3) et de l'unité cylindre/piston (26) sont toujours prévus au sommet des chambres correspondantes, et en ce que le récipient (10) est disposé à l'endroit le plus haut du système.

16. Dispositif selon la revendication 1, caractérisé en ce qu'un signal de terminaison ou d'interruption de l'évacuation du fluide sous pression hors de la chambre à pression a lieu après le signal de mise en route de la descente, avec un délai tel que la durée de la descente ou de l'évacuation détermine la grandeur de la course de descente désirée.

17. Dispositif selon la revendication 1, caractérisé en ce qu'un système de mesure de course détecte la course du piston (4) et provoque, au moment où la course de descente désirée a été parcourue, une interruption de l'écoulement du fluide sous pression hors de la chambre à pression (9), ce qui limite la hauteur de chute, c'est à dire la course de descente de la surface de cylindrage (1).

18. Dispositif selon la revendication 17, caractérisé en ce qu'un signal de terminaison ou d'interruption de l'évacuation du fluide sous pression hors de la chambre à pression (9) est émis par un système mesurant la course du piston (4) dans le cylindre (5) en s'éloignant de la position en hauteur de la surface de cylindrage (1) existant au moment du commencement de la descente, le système de mesure de course étant chaque fois prévu sur les deux moteurs de réglage (3) de la surface de cylindrage (1) correspondante.

19. Dispositif selon la revendication 17, caractérisé en ce que le signal pour déterminer la course de descente ou pour limiter la hauteur individuelle de chute des diverses surfaces de cylindrage (1) est fourni par un émetteur de signal (50) commun, lequel émetteur de signal est prévu sur au moins un côté de la calandre (2), cet émetteur commandant les divers moteurs de réglage (3) sur les deux côtés de la calandre (2) ou, le cas échéant, sur le côté correspondant de la calandre (2).

20. Dispositif selon la revendication 1, caractérisé en ce qu'une pression nécessaire devant être utilisée chaque fois dans les moteurs de réglage (3) pour soulager les diverses surfaces de cylindrage (1) est réglée en fonction du résultat d'une mesure de la tension mécanique dans les extrémités des rouleaux ou dans leurs tourillons (13, 16), en s'efforcant d'obtenir une tension minimale en ces endroits.

## Claims

1. Device for positioning surfaces (1) of rollers relative to each other, in particular of intermediate rollers in a calender (2), which can raise and unload a respective roller, lower it from an operating position into another desired position and keep it therein, for which purpose servo motors (3) which can be supplied with hydraulic pressure medium and which have pistons (4) and cylinders (5) are provided on both sides of the roller surfaces (1), with which adjustment devices (7) are associated which are disposed between a pressure source (8), the pressure chamber (9) of the servo motor (3) and a reservoir (10) for the pressure medium, characterised in that each servo motor (3) is disposed between the respective roller surface (1) and an associated stand (6), that each adjustment device (7) has means for supplying the pressure chamber (9) with differing pressure up to the maximum pressure of the pressure source (8) and for adjusting the discharge of the medium from the pressure chamber (9) until a preselected residual volume of the medium in the pressure chamber (9) is maintained, so that the lowering path of a respective roller surface (1) from any momentarily held operating position into a lowered position which is to be held is automatically the same.

2. Device according to Claim 1, characterised in that the roller surface (1) is the outer surface of the rotatable casing (11) of a deflection compensation roller (12) which is movable along its entire length in the direction of pressing relative to a stationary carrier (13), and that a servo motor (3) is disposed in each case on both sides between the end of the casing and the stationary carrier (13) of the deflection compensation roller (12), the carrier (13) being supported on both sides on a stand section (14).

3. Device according to Claim 1, characterised in that the roller surface (1) is the outer surface of the roll body (15) of a roller, the journals (16) of which are each mounted at one end of a lever (17), the other end of which is pivotably suspended on the stand (6), and that a servo motor (3) is supported on one hand on the lever (17) and on the other hand in the stand (6).

4. Device according to Claim 1, characterised in that the adjustment device (7) has a first solenoid valve (19) for guiding the pressure medium to the pressure chamber (9) of the servo motor (3) either at full (20) or at reduced (21) pressure.

5. Device according to Claim 1, characterised in that the adjustment device (7) has a solenoid valve (23) which is mounted before the pressure chamber (9) of the servo motor (3), with lines for conveying the pressure medium into or out of the pressure chamber (9).

6. Device according to Claim 1, characterised in that the path of the piston (4) of the servo motor (3) can be limited by adjusting the residual volume.

7. Device according to Claim 6 for limiting the path of the piston (4), characterised in that a cy- linder/piston unit (26) is allocated to the servo motor (3), wherein a piston (27) separates two cylinder chambers (28 and 29) from each other, which chambers are connected in parallel to the line (30) leading to the pressure chamber (9) of the servo motor (3), the piston (27) being loaded with a greater force in one cylinder chamber (28) than in the second cylinder chamber (29), so that the piston (27) is displaced as far as a stop point (31) during simultaneous filling of the pressure chamber (9) of the servo motor (3) and said cylinder chamber (28) with the pressure medium, separating off a second cylinder chamber (29) which is connected to the pressure chamber (9) of the servo motor (3), and that the path of the piston (27) away from the stop point (31) during the lowering of the roller surface (1) can be limited by means of a stop means (36, 38, 38¹).

8. Device according to Claim 7, characterised in that the cylinder-piston unit (26) is a separate component (Fig. 4, 5, 6, 8, 9), the piston (27) being connected to a piston rod (32) which reduces the hydraulically effective surface of this side (33) of the piston (27) relative to the other side (34) of the piston (27) by its area of cross- section.

9. Device according to Claim 8, characterised in that the piston rod (32) is guided through the end wall (35) of the cylinder-piston unit (26), and that the projecting section thereof is provided with an adjustable stop (36) by which the path of the piston can be limited.

10. Device according to Claim 7, characterised in that the cylinder-piston unit (26) is integrated with the servo motor (3) (Fig. 7) so that the pressure chamber (9) of the servo motor (3) merges directly into one cylinder chamber (29) of the cylinder-piston unit (26), which chamber begins at a stop (31, Figure 7), the other side (34) of the piston (27) being additionally loaded with the pressure of a spring (37), and the path of the piston (27) away from the stop (31, Figure 7) being able to be limited by a stop device (38) which is adjustable against this side (34) of the piston (27).

11. Device according to one of the preceding Claims, characterised in that the medium flowing out from the pressure chamber (9) is provided with a restriction device (39).

12. Device according to Claim 11, characterised in that a restriction device (39) is provided, the restricting effect of which can be altered during the lowering of the roller surface (1) and is optionally altered dependent on the path.

13. Device aocording to Claims 5 and 6, characterised in that a restriction device for damping oscillations in the system between the pressure chamber (9) of the servo motor (3) and the pressure source (8) is provided in the line between the pressure chamber (9) and the pressure source (8).

14. Device according to Claim 1, characterised in that the journals (16) of the roller having the roller surface (1) are mounted on either side in supports (14\ the carriage sections (14²) of which are movably disposed in carriage quides (43) in the stand (6), and that the servo motor (3) is supported on one side on the support (14 ) and on the other side on the stand (6).

15. Device according to Claim 7, characterised in that for automatic evacuation of the hydraulic system the connections to the individual pressure chambers (9, 28, 29) of the servo motor (3) and the cylinder-piston unit (26) are each provided on the uppermost point of the chamber concerned, and that the reservoir (10) is disposed on the uppermost point of the system.

16. Device according to Claim 1, characterised in that a signal to end or block the discharge of the pressure medium from the pressure chamber (9) takes place at such a distance in time after the signal to start the lowering operation that the duration of the lowering or discharge determines the size of the desired lowering path.

17. Device according to Claim 1, characterised in that a path measuring system follows the path of the piston (4) and causes blocking of the discharge of the pressure medium from the pressure chamber (9) at the moment of travelling of the desired lowering path, which limits the fall, i.e. the lowering path of the roller surface (1).

18. Device according to Claim 17, characterised in that a signal to end or block the discharge of the pressure medium from the pressure chamber (9) is emitted by a path measuring system for the path of the piston (4) in the cylinder (5) away from the height of the roller surface (1) at the moment at which lowering starts, the path measuring system being provided in each case on or in the two servo motors (3) of the respective roller surface (1).

19. Device according to Claim 17 or 18, characterised in that the signal for determining the lowering path or limiting the individual falls of the individual roller surfaces (1) is emitted by a common signal transmitter (50), one signal transmitter (50) being provided on at least one side of the calender (2), which transmitter controls the individual servo motors (3) on both sides or optionally on the respective side of the calender (2).

20. Device according to Claim 1, characterised in that a necessary pressure, which is to be used in each of the servo motors (3) to unload the respective roller surface (1), is set according to the measured result of a measurement of the mechanical stress in the respective roller end or roller journals (13, 16), whereby a minimum tension at these points is desired or is to be achieved.
